# EUROPÄISCHE PATENTSCHRIFT

(11) **EP 2 704 975 B1**
(45) Veröffentlichungstag und Bekanntmachung des Hinweises auf die Patenterteilung: **17.12.2014**
(21) Anmeldenummer: 12717139.5
(22) Anmeldetag: 30.04.2012
(51) Int. Cl.: B66B 5/00, B66B 11/02

(54) **AUFZUGNOTBOX**
ELEVATOR EMERGENCY BOX
BOÎTIER DE SECOURS POUR ASCENSEUR

(30) Priorität: 02.05.2011 DE 202011050022 U
(43) Veröffentlichungstag der Anmeldung: 12.03.2014
(73) Patentinhaber: Thede, Stefan, 60325 Frankfurt am Main (DE)
(72) Erfinder: Thede, Stefan, 60325 Frankfurt am Main (DE)
(74) Vertreter: Meyer-Dulheuer, Karl-Hermann
(86) Internationale Anmeldenummer: PCT/EP2012/057941
(87) Internationale Veröffentlichungsnummer: WO 2012/150228

(56) Entgegenhaltungen:
- JP-A- 2008 013 339
- JP-A- 2008 081 224
- JP-A- 2008 247 483
- JP-A- 2009 051 642
- JP-A- 2009 120 291

## Beschreibung

Die Erfindung betrifft eine Notfallbox zum Einsatz im Aufzug, die Hilfsmittel für den Aufzugnotfall enthält, wobei die Notfallbox mit einem Notfallverbindungsgerät versehen ist, das die Verbindung zu einer zentralen Leitstelle herstellen kann, wenn der Aufzug nicht funktioniert und stehen geblieben ist, wobei die Notfallbox nur durch eine PIN-Nummer, die von der zentralen Leitstelle übermittelt wird, zu öffnen ist.

Derartige Aufzugsysteme zeichnen sich dadurch aus, dass jede Aufzugskabine mit einer Notrufeinrichtung ausgestattet ist, die direkt oder indirekt mit einer zentralen Leitstelle verbunden ist. Bei einem Notfall wird von einer hilfebedürftigen Person eine Meldung über die automatische, insbesondere digitale Notrufeinrichtung an die besetzte Leitstelle übertragen. Die Leitstelle nimmt den Notruf entgegen, ermittelt mit Hilfe ihrer Datenbank den Teilnehmer und die Teilnehmer-spezifischen Daten und informiert entsprechend einem Alarmplan die hilfeleistende Stelle. Der Hilfeleistende fährt zum Teilnehmer. Es besteht die Gefahr, dass die im Aufzug eingeschlossenen Personen dringend Hilfe benötigen. Außerdem wäre es wünschenswert, dass ein Signal an die zentrale Leitstelle gesendet wird, auch wenn keine Person in der Aufzugskabine ist, wenn der Aufzug nicht funktioniert und stehen geblieben ist.

Aus der JP 2009 051642 A ist ein Notfallschrank für eine Aufzugskabine bekannt, in dem mehrere stapelbare Kisten gelagert sind, die zur Aufnahme von Hilfsmitteln für eingeschlossene Personen vorgesehen sind. Es werden verschiedene Verschlussmittel für den Schrank vorgeschlagen, angefangen vom Vorhängeschloss über ein Zahlenschloss bis hin zu einer digitalen Passworteingabevorrichtung. Letztere soll vorzugsweise auch durch einen Erdbebensensor automatisch entriegelt werden können.

Die JP 2008 013339 A offenbart ein Notfallsystem, bei dem in einem mechanisch verriegelten Behälter Notfallutensilien bereit gehalten werden. Über eine Kugel, die auf einer Fläche mit erhöhter Umrandung in dem Behälter aufliegt und mit einer Schnur mit dem Verriegelungsstift verbunden ist, wird im Falle eines Erdbebens durch Herunterfallen der Kugel der Behälter automatisch entriegelt. Alternativ kann zu Wartungszwecken oder bei Stromausfällen ohne Erdbeben die Kugel über eine weitere nach außen geführte Schnur zu Fall gebracht werden. Gleichzeitig mit der Öffnung des Behälters wird ein Signal an einen Rettungsdienst abgesetzt.

Weiterhin ist aus der JP 2009 120291 A eine Notfallbox bekannt, deren Verschluss sich durch einen Code öffnen lässt, der einer eingeschlossenen Person von einer zentralen Leitstelle übermittelt wird. Die Kontaktaufnahme zu dieser Leitstelle erfolgt über einen QR-Code, der auf einem Aufkleber auf der Box angebracht ist. Wird dieser mit einem Smartphone ausgelesen, erhält die Person einen URL zu einer Kontaktwebsite oder eine Rufnummer der Leitstelle.

In der JP 2008 247483 A wird ebenfalls eine Notfallbox mit diversen Hilfsutensilien für den Notfall beschrieben, deren Deckel verriegelt wird. Die Freigabe erfolgt durch Eingabe eines Codes, welcher auf einem Display angezeigt werden kann oder durch Leuchtfarbe auf den entsprechenden Tasten der Eingabevorrichtung im Dunkeln aufleuchtet.

Allen diesen vorbekannten Vorrichtungen ist gemein, dass sie zwar die Entnahme der gelagerten Utensilien und Materialien durch einen Verschlussmechanismus des Deckels verhindern, aber ein unbegründeter Zugangsversuch durch Herumprobieren bei der Codeeingabe nicht unterbunden wird.

Der Erfindung liegt daher die Aufgabe zugrunde, eine Notfallbox zum Einsatz im Aufzug zu schaffen, mit der die im Aufzug eingeschlossenen Personen während der Wartezeit auf den Hilfeleistenden rechtzeitig Hilfsmittel erhalten können, wobei sicher gestellt werden soll, dass der Zugang zu den Hilfsmitteln nur im eingetretenen Notfall ermöglicht wird. Darüber hinaus wird die zentrale Leitstelle über den Defekt des Aufzugs informiert, auch wenn der Aufzug leer ist.

Dieses technische Problem löst die Erfindung mit den Merkmalen des Anspruchs 1.

Die Notfallbox zum Einsatz im Aufzug enthält Hilfsmittel für den Aufzugnotfall und ist mit einem Notfallverbindungsgerät versehen, das die Verbindung zu einer zentralen Leitstelle herstellen kann, wenn der Aufzug nicht funktioniert und stehen bleibt, wobei die Notfallbox nur durch eine PIN-Nummer, die von der zentralen Leitstelle übermittelt wird, zu öffnen ist.

Der erste Vorteil der Notfallbox der vorliegenden Erfindung liegt darin, dass, auch wenn die Aufzugkabine leer ist, ein Signal durch das an der Notfallbox installierte Notfallverbindungsgerät an die zentrale Leitstelle gesendet wird, wenn der Aufzug nicht funktioniert und stehen bleibt, damit der Aufzug so bald wie möglich repariert werden kann.

Der zweite Vorteil ist, dass die Notfallbox der vorliegenden Erfindung mit einem Freigabemechanismus versehen ist, der die PIN-Eingabefunktion nur aktiviert, wenn der Aufzug nicht funktioniert und stehen geblieben ist. Ein Signal wird anlässlich eines Aufzugnotfalls durch das Notfallverbindungsgerät an die zentrale Leitstelle gesendet, damit diese die PIN-Eingabefunktion durch den Freigabemechanismus automatisch aktiviert. Es wird dadurch vermieden, dass die Notfallbox durch die versuchsweise Eingabe einer beliebigen PIN-Nummer decodiert wird und die in der Notfallbox gelagerten Materialien jederzeit beliebig entnommen werden, wenn der Aufzug normal betrieben wird.

Das Notfallverbindungsgerät ist vorzugsweise auf die Oberfläche des Gehäuses installiert.

Die erfindungsgemäße Notfallbox weist vorzugsweise mehrere Fächer auf und enthält verschiedene im Notfall gebrauchte Hilfsmittel, wie z. B. Traubenzucker, Wasserflaschen, Coldpack, Trillerpfeife, Taschentücher, Kaugummi, Sauerstoffmaske, Urinauffangbehälter, Taschenlampen und/oder Erste-Hilfe-Kästen. Bundeswehr-Einmann-Rationen können auch in der Notfallbox gelagert werden.

Da die Situation, in einer Aufzugkabine eingeschlossen zu sein, recht gefährlich ist, insbesondere für Menschen, die an Erkrankungen leiden, wie z. B. Diabetes, Asthma und Allergien, ist es somit vorteilhaft, dass die Notfallbox nichtverschreibungsverpflichte Medikamente für Diabetiker, Allergiker oder für die Menschen, die an Asthma leiden, enthält.

Insulin, α-Glucosidase-Hemmer, Sulfonylharnstoffe, Biguanide, Glinide, Insulin-Sensitizer (Glitazone), Inkretinmimetika und Dipeptidyl-Peptidase-4-Hemmer, SGLT-2-Hemmer, und/oder Amylin-Analoga können als Medikament für Diabetiker in der Notfallbox gelagert werden.

Salbutamol, Ipratropiumbromid und Xanthin können als Medikamente für an Asthma leidende Menschen gelagert werden.

Weiterhin kann die Notfallbox vorteilhafter Weise auch noch mit einem Blutzuckermessgerät mit Zubehör (Stechhilfe, Lanzetten, Messstreifen, etc.), Zuckerlösung für Diabetiker (Zuckerlösung in Tuben o. ä.), Asthma-Spray, Wärmedecken, Kartenspielen, Büchern und/oder einem Mobiltelefon ausgestattet werden. Für das Mobiltelefon ist dann bevorzugt eine intelligente Ladevorrichtung in der Box verbaut, die regelmäßig für eine Erhaltungsladung des Akkumulators sorgt.

Die Notfallbox der vorliegenden Erfindung ist vorzugsweise mit einer Magnetverriegelung oder einer ähnlichen Verriegelung versehen.

Die PIN-Nummer, die an der Notfallbox eingestellt ist, wird vorzugsweise nach jeder Benutzung geändert.

Die Notfallbox kann für einen erweiterten Funktionsumfang mit einem Rauchdetektor und in der Aufzugskabine verbauten Sauerstoffmasken verbunden werden. Der Rauchdetektor ist vorzugsweise an der Unterseite der Aufzugskabine angebracht, um im Schacht aufsteigenden Rauch möglichst frühzeitig zu detektieren. Optional können auch noch im Eingangsbereich und auf dem Dach weitere Detektoren angebracht werden, die von den Etagen eindringende Brandgase oder Brandgase, die schwerer als Luft sind, frühzeitig erkennen helfen. Die Sauerstoffmasken sind vorzugsweise im Dach der Aufzugskabine montiert und können wie in Flugzeugen durch ein Klappensystem freigegeben werden. Sie sind in einer Anzahl vorhanden, die der Auslegung für Personen der Aufzugskabine entspricht. Detektiert einer der Rauchmelder Brandgase, gibt die Notfallbox die Sauerstoffmasken frei und aktiviert über einen Auslöser die Sauerstoffzufuhr zu den Masken. Diese können dann von den Benutzern entsprechend einzeln aktiviert werden, vorzugsweise wie in Flugzeugen durch Zug an den Luftschläuchen.

Weiterhin kann die Notfallbox vorteilhaft die Steuerung des Zugangs zu einem in der Aufzugskabine angebrachten verriegelbaren Behältnis für Feuerlöschmittel, vorzugsweise einen Feuerlöscher, übernehmen. Sie ist dazu konstruktiv und/oder elektrisch mit diesem verbunden und entriegelt den Zugang zum Behältnis bei Rauchdetektion mittels des Rauchdetektors. Für diese Art der Anwendung ist es sinnvoll, wenn zusätzlich zu den außen angebrachten Rauchdetektoren auch innen unter der Kabinendecke noch ein Rauchdetektor angeordnet ist, um ein Feuer im Inneren der Kabine rechtzeitig erkennen zu können.

Die Entriegelung des Behältnisses erfolgt, insbesondere wenn das Behältnis von der Notfallbox beabstandet angebracht ist, durch eine elektrische Ansteuerung beispielsweise einer Magnetverriegelung. Wenn das Behältnis an die Notfallbox in der Art eines doppeltürigen Schrankes angebaut ist, kann die Entriegelung auch rein mechanisch erfolgen, indem Verriegelungsbolzen durch in der Notfallbox positionierte Vorrichtungen zurückgezogen werden. Die Entriegelung erfolgt jedenfalls unabhängig von einer Freigabe der Notfallbox sobald ein Feuer detektiert wurde, damit die Feuerlöschmittel unmittelbar zur Verfügung stehen.

Eine weitere Sicherheitseinrichtung, die vorteilhaft mit der Notfallbox eingesetzt werden kann, sind Airbags. Die Notfallbox ist dazu mit im Boden und/oder unteren Wandbereich der Aufzugskabine eingebauten Airbags verbunden und löst diese bei Passieren eines Kontakts unterhalb der untersten Etage aus. Somit können sich die Airbags rechtzeitig vor dem Auftreffen der Aufzugskabine auf die unten im Schacht angebrachten Fangeinrichtungen oder gar den Schachtboden entfalten und die Fahrgäste beim Aufprall schützen. Bei den im unteren Wandbereich angeordneten Airbags sowie den im Boden befindlichen und ins Kabineninnere öffnenden Airbags sorgen bevorzugt Sensoren für die Standpositionen der Fahrgäste dafür, dass nur die Airbags öffnen, deren Öffnungsbereich nicht eine Standposition überdeckt. Im einfachsten Fall reichen hierzu Kontaktschalter in der Bodenabdeckung. Auf diese Weise werden die Fahrgäste von den sie umgebenden Airbags beim Sturz abgefangen, ohne von den an ihren Standplätzen befindlichen Airbags beim Öffnen verletzt werden zu können.

Eine zweite Variante der im Boden verbauten Airbags öffnet sich nach unten in den Schacht und dient dazu, den Aufprall der Aufzugskabine zu mindern. Diese zweite Sorte an Airbags kann alternativ oder in Ergänzung zu den anderen bodenseitigen Airbags verbaut werden.

Zur Sicherstellung der Funktion der Notfallbox ist es gerade mit Hinblick auf die Zusatzfunktionen, aber auch für die Verbindungsaufnahme zur Zentrale, besonders vorteilhaft, wenn sie neben der Stromversorgung von außen auch über ein Notfallbatteriesystem verfügt, das sich aktiviert und die Stromversorgung übernimmt, wenn es einen externen Stromausfall gibt oder die Verbindung der elektrischen Versorgung der Aufzugskabine unterbrochen wird.

Die Notfallbox kann in einen bestehenden Aufzug nachinstalliert werden oder in einen neu zu erstellenden Aufzug integriert werden.

Die Notfallbox der vorliegenden Erfindung wird durch das folgende Verfahren betrieben. Ein Signal wird anlässlich eines Aufzugnotfalls durch das Notfallverbindungsgerät an die zentrale Leitstelle gesendet, damit diese einen Hilfeleistenden entsendet und die PIN-Eingabefunktion durch den Freigabemechanismus automatisch aktiviert. Eine sich in der Aufzugkabine eingeschlossene Person kann sich durch den in der Aufzugwand installierten Notfallknopf mit der zentralen Leitstelle in Verbindung setzen und dadurch die PIN-Nummer für die Notfallbox erhalten und die Notfallbox öffnen.

Weitere Vorteile und Einzelheiten der vorliegenden Erfindung ergeben sich aus dem anhand der Zeichnungen beschriebenen und die Erfindung nicht einschränkenden Ausführungsbeispiel.

### Abbildungen:

- Fig. 1: zeigt eine Ansicht einer Notfallbox gemäß der vorliegenden Erfindung.
- Fig. 2: zeigt eine Darstellung einer Aufzugskabine, wobei eine Notfallbox der vorliegenden Erfindung an der Wand der Aufzugskabine installiert ist.
- Fig. 3: zeigt eine Außenansicht einer Aufzugskabine von schräg oben mit den optional installierten Sauerstoffmasken.
- Fig. 4: zeigt eine Außenansicht einer Aufzugskabine von schräg oben mit den optional installierten Airbags und einem Rauchmelder.

Fig. 1 stellt eine Ansicht einer Notfallbox (1) gemäß der vorliegenden Erfindung dar. Fig. 2 zeigt deren mögliche Einbauposition in einer Aufzugskabine. Die Notfallbox ist mit einem Notfallverbindungsgerät (nicht gezeigt) versehen, das die Verbindung zu einer zentralen Leitstelle herstellen kann, wenn der Aufzug nicht funktioniert und stehen geblieben ist. Eine Detektion der Fehlfunktion kann beispielsweise über einen Bewegungssensor und die Sensoren für die Positionierung der Aufzugskabine in den Etagen erfolgen. Sollte der Aufzug nicht in Bewegung und keiner der Etagensensoren aktiviert sein, steht er irgendwo auf der Fahrstrecke. Die Notfallbox ist nur durch eine PIN-Nummer, die von der zentralen Leitstelle übermittelt wird, zu öffnen. Die PIN-Nummer wird durch die Tastatur (3) eingegeben. Die Notfallbox ist mit einer Magnetverriegelung oder einer ähnlichen Verriegelung (2) versehen.

Fig. 2 zeigt eine Darstellung einer Aufzugskabine (6), wobei eine Notfallbox (1) der vorliegenden Erfindung an der Wand (5) der Aufzugskabine installiert ist. Ein Signal wird anlässlich eines Aufzugnotfalls durch das Notfallverbindungsgerät an die zentrale Leitstelle gesendet, damit diese einen Hilfeleistenden entsendet und die PIN-Eingabefunktion durch einen Freigabemechanismus (nicht gezeigt) automatisch aktiviert. Eine in der Aufzugkabine eingeschlossene Person kann sich durch den in der Aufzugwand installierten Notfallknopf (4) mit der zentralen Leitstelle in Verbindung setzen und dadurch die PIN-Nummer für die Notfallbox erhalten und die Notfallbox öffnen. Die Notfallbox ist mit einer Magnetverriegelung oder einer ähnlichen Verriegelung (2) versehen.

Es ist von Vorteil, wenn die Notfallbox der vorliegenden Erfindung mit einem Freigabemechanismus versehen ist, wobei der Freigabemechanismus die PIN-Eingabefunktion nur aktiviert, wenn der Aufzug nicht funktioniert und stehen geblieben ist. Es wird dadurch vermieden, dass die Notfallbox durch die versuchsweise Eingabe einer beliebigen PIN-Nummer decodiert wird und die in der Notfallbox gelagerten Materialien jeder Zeit beliebig entnommen werden können, wenn der Aufzug normal betrieben wird.

Auch wenn die Aufzugkabine (6) leer ist, wird ein Signal durch das an der Notfallbox (1) installierte Notfallverbindungsgerät (nicht gezeigt) an die zentrale Leitstelle gesendet, wenn der Aufzug nicht funktioniert und stehen geblieben ist, damit der Aufzug so bald wie möglich repariert werden kann.

Fig. 3 zeigt die Oberseite einer Aufzugskabine mit einer verbauten Sauerstoffanlage. Entsprechend der zugelassenen Personenanzahl sind auf dem Dach der Aufzugskabine (6) Sauerstoffmaskenbehälter (7) installiert. Versorgt werden diese von einer Sauerstoffflasche, die in dem Sauerstoffflaschenbehälter (8) gelagert wird. Die Sauerstoffzufuhr zu den Maskenbehältern über die Sauerstoffversorgungsleitungen (11) wird durch den Auslöser (9) geöffnet, der über die Steuer- und Signalleitung (10) von der Notfallbox (1) aktiviert wird, wenn diese über die zweite Steuer- und Signalleitung (10) vom Rauchmelder (12) unter der Aufzugskabine (6) ein Rauchsignal empfängt. Zur besseren Übersicht auf die erfindungsgemäßen Bauteile wurde auf die Darstellung der Notausstiegsklappe sowie der Seilbefestigung verzichtet. Die erfindungsgemäßen Bauteile sind selbstverständlich so um diese herum zu positionieren, dass deren Funktion nicht beeinträchtigt wird.

Fig. 4 zeigt die Unterseite der Aufzugskabine (6) in einer Konfiguration mit nach innen öffnenden Airbags, welche sich in den Airbagbehältern (13) befinden. Ausgelöst werden diese über die Steuer- und Signalleitung (10) von der Notfallbox (1) sobald die Aufzugskabine (6) einen unterhalb der untersten Etage positionierten Kontakt passiert.

### Bezugszeichenliste:

- (1): Notfallbox
- (2): Magnetverriegelung
- (3): Tastatur für PIN-Eingabe
- (4): Notfallknopf
- (5): Wand einer Aufzugskabine
- (6): Aufzugskabine
- (7): Sauerstoffmaskenbehälter
- (8): Sauerstoffflaschenbehälter
- (9): Auslöser
- (10): Signal- und Steuerleitung
- (11): Sauerstoffversorgungsleitung
- (12): Rauchmelder
- (13): Airbagbehälter

## Patentansprüche

1. Notfallbox zum Einsatz im Aufzug, die Hilfsmittel für den Aufzugnotfall enthält, wobei die Notfallbox (1) mit einem Notfallverbindungsgerät versehen ist, das die Verbindung zu einer zentralen Leitstelle herstellen kann, wenn der Aufzug nicht funktioniert und stehen geblieben ist, und die Notfallbox (1) nur durch eine PIN-Nummer zu öffnen ist, **dadurch gekennzeichnet, dass** die Notfallbox (1) mit einem Freigabemechanismus versehen ist, der die PIN-Eingabefunktion nur aktiviert, wenn der Aufzug nicht funktioniert und stehen geblieben ist.

2. Notfallbox zum Einsatz im Aufzug nach Anspruch 1, **dadurch gekennzeichnet, dass** die Notfallbox (1) mehrere Fächer aufweist.

3. Notfallbox zum Einsatz im Aufzug nach Anspruch 1 oder 2, **dadurch gekennzeichnet, dass** das Notfallverbindungsgerät auf der Oberfläche des Gehäuses installiert ist.

4. Notfallbox zum Einsatz im Aufzug nach einem der Ansprüche 1 bis 3, **dadurch gekennzeichnet, dass** Traubenzucker, Wasserflaschen, Taschentücher, Coldpack, Trillerpfeife, Kaugummi, Sauerstoffmaske, Urinauffangbehälter, Taschenlampen und/oder Erste-Hilfe-Kästen in der Notfallbox (1) gelagert sind.

5. Notfallbox zum Einsatz im Aufzug nach Anspruch 4, **dadurch gekennzeichnet, dass** in der Notfallbox (1) zusätzlich ein Blutzuckermessgerät mit Zubehör, Zuckerlösung für Diabetiker, Asthma-Spray, Wärmedecken, Kartenspiele, Bücher und/oder ein Mobiltelefon gelagert sind.

6. Notfallbox zum Einsatz im Aufzug nach einem der Ansprüche 1 bis 5, **dadurch gekennzeichnet, dass** die Notfallbox (1) mit einer Magnetverriegelung (2) versehen ist.

7. Notfallbox zum Einsatz im Aufzug nach einem der Ansprüche 1 bis 6, **dadurch gekennzeichnet, dass** die Notfallbox (1) mit einem Rauchdetektor (12) und in der Aufzugskabine (6) verbauten Sauerstoffmasken verbunden ist.

8. Notfallbox zum Einsatz im Aufzug nach Anspruch 7, **dadurch gekennzeichnet, dass** die Notfallbox (1) bei Rauchdetektion mittels des Rauchdetektors (12) selbsttätig den Zugang zur Notfallbox (1) und den Sauerstoffmasken frei gibt und die Sauerstoffzufuhr zu den Masken aktiviert.

9. Notfallbox zum Einsatz im Aufzug nach Anspruch 7 oder 8, **dadurch gekennzeichnet, dass** die Notfallbox (1) mit einem verriegelbaren Behältnis für Feuerlöschmittel, vorzugsweise einen Feuerlöscher, konstruktiv und/oder elektrisch verbunden ist und den Zugang zum Behältnis bei Rauchdetektion mittels des Rauchdetektors (12) entriegelt.

10. Notfallbox zum Einsatz im Aufzug nach einem der Ansprüche 1 bis 9, **dadurch gekennzeichnet, dass** die Notfallbox (1) mit im Boden und/oder unteren Wandbereich der Aufzugskabine (6) eingebauten Airbags verbunden ist und diese bei Passieren eines Kontakts unterhalb der untersten Etage auslöst.

11. Notfallbox zum Einsatz im Aufzug nach einem der Ansprüche 1 bis 10, **dadurch gekennzeichnet, dass** die Notfallbox (1) mit einem Notfallbatteriesystem ausgerüstet ist, das die Stromversorgung übernimmt, wenn die externe Stromversorgung ausfällt.

## Claims

1. An emergency box for use in a lift, containing aids for a lift emergency, wherein the emergency box (1) is provided with an emergency communication device which can establish a connection with a central control point if the lift is not working or has come to a stop, and the emergency box (1) can only be opened by means of a PIN number, **characterised in that** the emergency box (1) is provided with a release mechanism which only activates the PIN entry function if the lift is not working or has come to a stop.

2. The emergency box for use in a lift according to claim 1 **characterised in that** the emergency box (1) has several compartments.

3. The emergency box for use in a lift according to with claim 1 or 2 **characterised in that** the emergency communication device is installed on the upper side of the housing.

4. The emergency box for use in a lift according to any one of claims 1 to 3 **characterised in that** glucose, water bottles, handkerchiefs, a cold pack, a whistle, chewing gum, oxygen masks, urine collection bottles, torches and/or first-aid kits are stored in the emergency box (1).

5. The emergency box for use in a lift according to claim 4 **characterised in that** also stored in the emergency box (1) are a blood glucose measuring device with accessories, glucose solution for diabetics, asthma spray, blankets, card games, books and/or a mobile phone.

6. The emergency box for use in a lift according to any one of claims 1 to 5 **characterised in that** the emergency box (1) is provided with a magnetic lock (2).

7. The emergency box for use in a lift according to any one of claims 1 to 6 **characterised in that** the emergency box (1) is connected to a smoke detector (12) and oxygen masks built into the lift cabin (6).

8. The emergency box for use in a lift according to claim 7 **characterised in that** in the event of smoke being detected by means of the smoke detector (12), the emergency box (1) automatically provides access to the emergency box (1) and oxygen masks and activates the supply of oxygen to the masks.

9. The emergency box for use in a lift according to claim 7 or 8 **characterised in that** the emergency box (1) is structurally and/or electrically connected to a lockable container for fire-extinguishing means, preferably a fire-extinguisher, and unlocks access to the container when smoke is detected by means of the smoke detector (12).

10. The emergency box for use in a lift according to any one of claims 1 to 9 **characterised in that** the emergency box (1) is connected to airbags built into the base and/or lower wall area of the lift cabin (6) and activates these on passing a contact below the lowest floor.

11. The emergency box for use in a lift according to any one of claims 1 to 10 **characterised in that** the emergency box (1) is provided with an emergency battery system that takes over the power supply if the external power supply fails.

## Revendications

1. Boîte d'urgence, destinée à être utilisée dans un ascenseur, qui contient des moyens de secours en cas de panne de l'ascenseur, la boîte d'urgence (1) étant reliée avec un instrument de liaison en cas d'urgence, qui est susceptible d'établir la liaison avec un poste de contrôle central lorsque l'ascenseur ne fonctionne pas et s'est mis à l'arrêt et lorsque la boîte d'urgence (1) ne peut s'ouvrir qu'avec un code PIN, **caractérisée en ce que** la boîte d'urgence (1) est munie d'un mécanisme de validation qui n'active la fonction de saisie du PIN que lorsque l'ascenseur ne fonctionne pas et s'est mis à l'arrêt.

2. Boîte d'urgence destinée à être utilisée dans un ascenseur selon la revendication 1, **caractérisée en ce que** la boîte d'urgence (1) comporte plusieurs compartiments.

3. Boîte d'urgence destinée à être utilisée dans un ascenseur selon la revendication 1 ou 2, **caractérisée en ce que** l'appareil de liaison en cas d'urgence est installé sur l'interface du boîtier.

4. Boîte d'urgence destinée à être utilisée dans un ascenseur selon l'une quelconque des revendications 1 à 3, **caractérisée en ce que** du glucose, des bouteilles d'eau, des mouchoirs, un Coldpack, un sifflet, du chewing-gum, un masque à oxygène, une sonde urinaire, des lampes de poche et/ou des coffrets de premier secours sont stockés dans la boîte d'urgence (1).

5. Boîte d'urgence destinée à être utilisée dans un ascenseur selon la revendication 4, **caractérisée en ce que** dans la boîte d'urgence (1) sont stockés en supplément un lecteur de glycémie avec accessoires, une solution de sucre pour diabétiques, un inhalateur pour asthmatiques, des couvertures de survie, des jeux de cartes, des livres et/ou un téléphone mobile.

6. Boîte d'urgence destinée à être utilisée dans un ascenseur selon l'une quelconque des revendications 1 à 5, **caractérisée en ce que** la boîte d'urgence (1) est munie d'un verrouillage magnétique (2).

7. Boîte d'urgence destinée à être utilisée dans un ascenseur selon l'une quelconque des revendications 1 à 6, **caractérisée en ce que** la boîte d'urgence (1) est reliée à un détecteur de fumées (12) et avec des masques à oxygène monté dans la cabine (6) d'ascenseur.

8. Boîte d'urgence destinée à être utilisée dans un ascenseur selon la revendication 7, **caractérisée en ce que** dans le cas d'une détection de fumée au moyen du détecteur de fumées (12), la boîte d'urgence (1) libère automatiquement l'accès à la boîte d'urgence (1) et aux masques à oxygène et active l'alimentation d'oxygène vers les masques.

9. Boîte d'urgence destinée à être utilisée dans un ascenseur selon la revendication 7 ou 8, **caractérisée en ce que** la boîte d'urgence (1) est reliée constructivement et/ou électriquement avec un contenant verrouillable d'agent extincteur, de préférence avec un extincteur et déverrouille l'accès au contenant en cas de détection de fumée au moyen du détecteur de fumées (12).

10. Boîte d'urgence destinée à être utilisée dans un ascenseur selon l'une quelconque des revendications 1 à 9, **caractérisée en ce que** la boîte d'urgence (1) est reliée à des airbags intégrés dans le fond inférieur et/ou dans la zone des parois de la cabine (6) d'ascenseur et déclenche ces derniers au passage d'un contact en-dessous de l'étage le plus bas.

11. Boîte d'urgence destinée à être utilisée dans un ascenseur selon l'une quelconque des revendications 1 à 10, **caractérisée en ce que** la boîte d'urgence (1) est équipée d'un système de batterie d'urgence qui assure l'alimentation électrique lorsque l'alimentation électrique externe est en panne.
